# EUROPÄISCHE PATENTSCHRIFT

(11) **EP 4 492 589 B1**
(45) Veröffentlichungstag und Bekanntmachung des Hinweises auf die Patenterteilung: **24.09.2025**
(21) Anmeldenummer: 23185602.2
(22) Anmeldetag: 14.07.2023
(51) Int. Cl.: H01R 13/66, H01R 13/74, H01R 24/64, H01R 24/76, H05K 5/00

(54) **EINBAUMODUL FÜR EINE VORRICHTUNG DER LICHT-, TON-, BILD- ODER EFFEKTTECHNIK ZUR BEREITSTELLUNG EINER ANSTEUERUNG MITTELS ETHERNET-VERBINDUNG**
BUILT-IN MODULE FOR A DEVICE OF THE LIGHT, SOUND, IMAGE OR EFFECT TECHNOLOGY FOR PROVIDING CONTROL BY MEANS OF AN ETHERNET CONNECTION
MODULE ENCASTRABLE POUR UN DISPOSITIF DE LA TECHNIQUE DE LUMIÈRE, DE SON, D'IMAGE OU D'EFFET POUR LA COMMANDE AU MOYEN D'UNE LIAISON ETHERNET

(43) Veröffentlichungstag der Anmeldung: 15.01.2025
(73) Patentinhaber: Neutrik AG, 9494 Schaan (LI)
(72) Erfinder: SÖHNEL, Christian, 6811 Göfis (AT); BURTSCHER, Florian, 6824 Schlins (AT)
(74) Vertreter: Kaminski Harmann

(56) Entgegenhaltungen:
- EP-A1- 2 421 100
- US-A1- 2016 227 629
- US-B1- 9 801 262

## Beschreibung

Die vorliegende Erfindung betrifft ein Ethernet-Gerätesteckverbinder-Einbaumodul für eine schaltbare Vorrichtung der Licht-, Ton-, Bild-, oder Effekttechnik, insbesondere zur Einbindung der Vorrichtung in eine Kette von einer Mehrzahl von seriell verbundenen Vorrichtungen.

Vorrichtungen der Licht-, Ton-, Bild- oder Effekttechnik nehmen beispielsweise in Form von elektrischen und elektronischen Geräte und Anlagen zur Durchführung von Veranstaltungen, z.B. Bühnen- oder Theateraufführungen, Film- und Fernsehproduktionen, Messen und Konzerte, eine zentrale Rolle ein.

Die Lichttechnik umfasst technische Massnahmen zur Beeinflussung der Lichtverhältnisse, beispielsweise um ein eindrucksvolles variables Bühnenbild zu erzeugen und um die dargebotene Stimmung effektvoll zu untermalen. Schaltbare Vorrichtungen der Lichttechnik umfassen beispielsweise Beleuchtungseinheiten wie Scheinwerfer, Lampen, Laser und LED-Panels, welche oft in einer Kette miteinander verbunden werden. Typischerweise sind die Beleuchtungseinheiten Teil eines programmierbaren Beleuchtungssystems für eine adaptive, z.B. szenenabhängige, Beleuchtung. Die adaptive Beleuchtung wird typischerweise durch eine - beispielsweise über ein sogenanntes Steuerpult bedienbare -Beleuchtungssteuerung bereitgestellt, welche die Betriebszustände (z.B. Ein- oder Ausschalten, Farbwahl, Intensität) der verschiedenen Beleuchtungseinheiten (z.B. Bühnenscheinwerfer) kontrolliert.

Die Tontechnik umfasst technische Geräte zur Umwandlung, Bearbeitung, Aufzeichnung und Wiedergabe von akustischen Signalen. Schaltbare Vorrichtungen der Tontechnik umfassen beispielsweise Verstärker und Lautsprecher, Mikrofone, Klangregler und Einrichtungen zur Erzeugung eines speziellen akustischen Effekts, z.B. Hallgeräte. Die Bildtechnik umfasst technische Geräte zur visuellen Darstellung von Bildern, z.B. Projektoren und Screens sowie zur Bearbeitung und Aufzeichnung von Bild- bzw. Videodaten. Die verschiedenen elektrischen Signale (z.B. Audio, Video) werden beispielsweise über ein sogenanntes Mischpult zusammengeführt und gesteuert.

Die Effekttechnik umfasst technische Geräte zur Erzeugung von Spezialeffekten unter Verwendung von physikalischen oder chemischen Prozessen. Oft verwendete Effektgeräte sind beispielsweise Nebel-, Rauch-, oder Windmaschinen. Weitere Ausgestaltungsformen umfassen beispielsweise Pyrotechnikgeräte oder Geräte zur Erzeugung von Duftelementen.

Verschiedene Vorrichtungen der Licht-, Ton-, Bild-, und Effekttechnik können beispielsweise jeweils individuell über einen zentralen Verteiler (sogenannter Hub) angesteuert werden. Diese Art der Installation und Ansteuerung wird oft für Fixinstallationen verwendet.

Die Vorrichtungen können ferner auch in Form einer Kette von einer Mehrzahl von seriell verbundenen Vorrichtungen verbunden und angesteuert werden. Dies wird beispielsweise auch als "Daisy Chaining" bezeichnet (aus dem Englischen: Daisy Chain = Gänseblümchenkette). Dabei ist die erste Vorrichtung direkt mit einer Rechenanlage verbunden, beispielsweise mit einem Computer oder Bus. Die weiteren Vorrichtungen sind in Serienschaltung jeweils mit einer vorhergehenden bzw. nachfolgenden Vorrichtung verbunden, so dass die Signalübertragung zu und von jeder Vorrichtung über seine Vorgänger bis zur Rechenanlage hin bereitgestellt wird. Die serielle Schaltung von mehreren Vorrichtungen wird beispielsweise oft für temporäre Aufbauten (z.B. Konzerte, Events oder Messen) verwendet, da auf diese Weise die Anzahl an Kabel reduziert werden kann.

Neben dem häufigen Lösen und erneuten Zusammenstecken der Steckverbindungen, z.B. bei tourenden Bühnenaufführungen sind die Steckverbindungen zur Stromversorgung von Vorrichtungen und zum Anschluss der Vorrichtungen an die Vorrichtungssteuerung auch im Betrieb oft starken mechanischen Belastungen ausgesetzt. Beispielsweise führt der hohe Zeitdruck und die gewünschte Flexibilität bei Bühnenauftritten oft zu einer unzimperlichen Behandlung der Ausrüstung durch die Künstler und das Aufbaupersonal. So ist es beispielsweise durchaus üblich, dass sich das Aufbaupersonal an Gehäusen von bereits eingesteckten Kabelsteckverbindungen abstützt oder an Verbindungskabeln zieht. Typischerweise sind Kabelsteckverbindungen deshalb speziell dafür ausgelegt, um sowohl im gesteckten wie im ungesteckten Zustand gegen mechanische Einwirkung und Umwelteinflüsse beständig zu sein. Oft werden die Stecker zudem gegen versehentliches Abziehen verriegelt.

Die Ansteuerung der Vorrichtungen erfolgt typischerweise mittels analogen Anschlüssen zur Aufnahme eines Befehlssignals und ggf. eines zusätzlichen Stromversorgungssignals. Zum Beispiel werden hierfür oft sogenannte XLR-Steckverbindungen (auch Cannon-Steckverbindungen genannt) verwendet. XLR-Stecker sind im internationalen Standard IEC 61076-2-103 normiert, wobei XLR-Stecker in 3-, 4- und 5-poliger Ausführung nebst der Datenübertragung auch zur Spannungsversorgung von Endgeräten bereitstellen können.

Zum Beispiel wird für die Steuerung von Lichttechnik und Effektgeräten oft ein sogenanntes DMX ("Digital Multiplex") Protokoll für fünfpolige XLR-Steckverbindungen verwendet.

XLR-Steckverbindungen ermöglichen beispielsweise die Versorgung einer Kette von seriell verbundenen Vorrichtungen mit Strom und die Übertragung von bis zu 512 oder 1024 verschiedenen Ansteuerkanälen. Bei komplex schaltbaren Vorrichtungen, z.B. Bühnenscheinwerfer oder LED-Panels mit mehreren verschiedenen Dimm- und Farbeinstellungen, und/oder bei Verwendung einer erhöhten Vielzahl von seriell geschalteten Vorrichtungen sind die Möglichkeiten zur Daten- und Stromübertragung mittels XLR-Steckverbindungen aufgrund der hierfür zu geringen Anzahl Ansteuerkanälen jedoch begrenzt. US2016/227629A1 ist der der Erfindung am nächsten kommende Stand der Technik und offenbart ein in Haushalten verwendetes Beleuchtungssystem mit nebeneinander angeordneten Lampen, die über Datenkabel, die zwischen ersten und zweiten modularen Anschlüssen benachbarter Lampen angeschlossen sind, in mindestens einer Reihe miteinander verkettet sind. US9801262B1 offenbart eine Power-over-Ethernet (PoE)-Schnittstellenvorrichtung für eine Leuchte, die eine Stromversorgungsbaugruppe aufweist, die durch eine in der Leuchte definierte Leitungsaussparungsöffnung hindurchgeht und innerhalb der Leuchte positioniert ist, wenn der Aussparungsadapter an der Leuchte montiert ist. EP2421100A1 offenbart ein Steckverbindermodul, d.h. einen Ethernet-T-Stecker, für den Anschluss eines elektronischen Geräts an z.B. ein Ethernet-Netzwerk, bei dem ein Ethernet-Rahmen an Ethernet-Anschlüsse und Geräteanschlüsse übertragen oder weitergeleitet wird.

Es ist deshalb eine Aufgabe der Erfindung, eine verbesserte Ansteuerung einer schaltbaren Vorrichtung der Licht-, Ton-, Bild-, oder Effekttechnik bereitzustellen.

Eine spezielle Aufgabe liegt darin, eine verbesserte Ansteuerung einer Kette von einer Vielzahl von seriell verbundenen Vorrichtungen der Licht-, Ton-, Bild-, oder Effekttechnik bereitzustellen.

Eine weitere Aufgabe liegt darin, eine einfach zu bewerkstelligende Aufrüstung von herkömmlichen Vorrichtungen der Licht-, Ton-, Bild-, oder Effekttechnik für eine verbesserte Ansteuerung der Vorrichtungen zur Einbindung der Vorrichtungen in eine Kette von einer Mehrzahl von seriell verbundenen Vorrichtungen bereitzustellen.

Diese Aufgaben werden durch die Merkmale der unabhängigen Patentansprüche gelöst.

Erfindungsgemäss werden komplexere Ansteuerungen mittels Signalübermittlung und ggf. Stromversorgung über Ethernet bereitgestellt. Die Stromversorgung über Ethernet ermöglicht es, ein netzwerkfähiges Gerät über das Ethernet-Kabel mit Strom zu versorgen und über dasselbe Ethernet-Kabel gleichzeitig eine Netzwerkkonnektivität bereitzustellen. Es können also beispielsweise Daten und Strom zur Energieversorgung gemeinsam über ein Kabel zur Vorrichtung übertragen werden. Dies ermöglicht die serielle Schaltung einer Vielzahl Vorrichtungen, welche jeweils für komplexe Schaltungen zur Ansteuerung/Adaption des Betriebszustands der Vorrichtung konfiguriert sind.

Die Erfindung betrifft ein Ethernet-Gerätesteckverbinder-Einbaumodul für eine steuerbare Vorrichtung der Licht-, Ton-, Bild-, oder Effekttechnik, konfiguriert um als eine vorgefertigte körperliche Komponente in die Vorrichtung eingebaut zu werden. Das Einbaumodul weist eine Befestigungsvorkehrung zum Bereitstellen eines Einbaus des Ethernet-Gerätesteckverbinder-Einbaumoduls an ein Gehäuse der Vorrichtung auf, z.B. Bohrungen die jeweils vorgesehen sind, Befestigungsmittel wie beispielsweise Schrauben und Stifte für eine Befestigung des Ethernet-Gerätesteckverbinder-Einbaumoduls am Gehäuse der Vorrichtung aufzunehmen. Ferner weist das Ethernet-Gerätesteckverbinder-Einbaumodul einen Doppelgerätesteckverbinder auf, der zwei durch ein gemeinsames Flanschelement bereitgestellte äussere Steckplätze hat, jeweils zum Einstecken - im in der Vorrichtung eingebautem Zustand des Ethernet-Gerätesteckverbinder-Einbaumoduls - eines Ethernet-Kabelsteckverbinders zur Einbindung der Vorrichtung in eine Kette von einer Mehrzahl von seriell Ethernet-verbundenen Vorrichtungen. Eine auf einer Leiterplatte des Ethernet-Gerätesteckverbinder-Einbaumoduls angeordnete Verteilerkomponente ist konfiguriert zur Verteilung eines über einen der zwei äusseren Steckplätze zugeführten Datensignals auf den anderen der zwei äusseren Steckplätze und eine Ethernet-Kontaktschnittstelle der Leiterplatte. Insbesondere kann die Verteilerkomponente auch konfiguriert sein zur Verteilung eines über einen der zwei äusseren Steckplätze zugeführten Daten- und Stromversorgungssignals auf den anderen der zwei äusseren Steckplätze und die Ethernet-Kontaktschnittstelle der Leiterplatte.

Die Verteilerkomponente ist über Leiterbahnen der Leiterplatte mit der Ethernet-Kontaktschnittstelle verbunden, wobei die Ethernet-Kontaktschnittstelle mechanisch oder mittels Löten kontaktierbare Kontakte zur Vorrichtungs-inneren Verbindung der Leiterplatte mit einer Ansteuerelektronik der Vorrichtung zur Ansteuerung (d.h. Übertragung des Datensignals und insbesondere zur Stromversorgung) der Vorrichtung aufweist.

Die Licht-, Ton-, Bild-, bzw. Effekttechnik bezeichnet jeweils technische Geräte wie eingangs beschrieben. Zum Beispiel ist das Ethernet-Gerätesteckverbinder-Einbaumodul konfiguriert zum Einbau in eine (z.B. per DMX ansteuerbare) Beleuchtungseinheit wie beispielsweise einen Scheinwerfer, einen Laser, oder ein LED-Panel; ein (z.B. auf der Dante Technologie basierendes) Audiogerät wie beispielsweise ein Aktivlautsprecher oder ein Audiorecorder; ein (z.B. auf der Dante Technologie basierendes) Videogerät wie beispielsweise eine Videowand (z.B. LED-Wand), ein Videorecorder oder ein Videoprozessiergerät; oder ein Effektgerät wie beispielsweise eine Rauch-, Nebel- oder Windmaschine.

Beispielsweise sind die äusseren Steckplätze, die Ethernet-Kontaktschnittstelle der Leiterplatte und die Verteilerkomponente zum Betrieb nach der PoE- oder PoDL-Technik ausgebildet.

Die Abkürzung PoE bedeutet "Power over Ethernet" und betrifft Verfahren, mit dem netzwerkfähige Geräte über das achtadrige Ethernet-Kabel mit Strom versorgt werden können. Neben den durch IEEE 802.3 standardisierten, jeweils abwärtskompatiblen Varianten existieren einige proprietäre Verfahren sowie einfache, passive Varianten.

Die Abkürzungen SPE und PoDL bedeuten "Single Pair Ethernet" bzw. "Power over Data Line" und beschreiben Ethernet-basierte Daten- und Stromübertragungen über nur ein verdrilltes Adernpaar. Bestehende SPE- bzw. PoDL-Lösungen sind ebenfalls in der IEEE 802.3 standardisiert. Während die PoE-Technologie mindestens zwei oder sogar vier Adernpaare verwendet, erlaubt die SPE- bzw. PoDL-Technologie die Übertragung elektrischer Energie über nur ein einziges Adernpaar. Für PoDL sind beispielsweise zweiadrige Kabel nach IEC 61156 geeignet.

In einer Ausführungsform sind die äusseren Steckplätze, die Ethernet-Kontaktschnittstelle der Leiterplatte und die Verteilerkomponente zum Betrieb nach einem der IEEE Standards 802.3 konfiguriert, beispielsweise 802.3, 802.3af, 802.3at, 802.3bt, 802.3bu.

In einer weiteren Ausführungsform sind die äusseren Steckplätze, die Ethernet-Kontaktschnittstelle der Leiterplatte und die Verteilerkomponente zum Betrieb nach einem Ethernet-Protokoll konfiguriert, welches eine Ansteuerung (d.h. Übertragung des Datensignals und insbesondere eine Stromversorgung) von unterschiedlichen Typen von Vorrichtungen bereitstellt.

Insbesondere ist dabei einer der unterschiedlichen Typen ein erster Vorrichtungstyp aus einem der vier Bereiche Licht-, Ton-, Bild- und Effekttechnik und ein weiterer der unterschiedlichen Typen ist ein zweiter Vorrichtungstyp aus einem zum Bereich des ersten Vorrichtungstyps unterschiedlichen Bereich der vier Bereiche Licht-, Ton-, Bild- und Effekttechnik. In anderen Worten stellt das Ethernet-Protokoll eine Konnektivität zwischen zumindest zwei (unterschiedlichen) Bereichen aus den vier Bereichen Licht-, Ton-, Bild- und Effekttechnik bereit. Beispielsweise ist das Ethernet-Protokoll konfiguriert, eine Integration und Ansteuerung von einem oder mehreren Aktivlautsprechern und einem oder mehreren Scheinwerfern in derselben Daisy Chain bereitzustellen.

In einer weiteren Ausführungsform weisen die äusseren Steckplätze jeweils eine RJ45- oder SPE-Steckerbuchse auf.

Ein vielfach verwendeter 8-poliger-Stecker ist in Fachkreisen als "RJ45"-Stecker bekannt. Bei einigen Anwendungen ist der genormte RJ45-Stecker anfällig für Beschädigungen und Ausfälle. Beispielsweise ist er für wiederholtes Ein- und Ausstecken nicht gut geeignet, da die Kontakte durch falsches Einsetzen leicht verbogen oder verschoben werden. Die Kunststoff-Rastklinke (Federarm) kann ermüden und abbrechen, so dass der Stecker dann nicht mehr fest in der Buchse sitzt. Das Kabel selbst ist durch wiederholtes Knicken an der Stelle, an der das Kabel in die Steckerbuchse eintritt, störungsanfällig. Des Weiteren kann das Kabel auch durch Längsbelastung aus dem Stecker gerissen werden. Das Steckergehäuse ist aus Kunststoff geformt und wird leicht deformiert oder zerbrochen, wenn man zum Beispiel versehentlich darauf tritt. Die genannten Nachteile treffen auch zu auf andere Kabelverbindungen wie etwa Lichtwellenleiter, Stromkabel und viele mehr.

In der Bühnen- und Eventtechnik oder auch in anderen Gebieten wo Steckverbindungen rauen Bedingungen ausgesetzt sind, z.B. im Outdoor- oder Militärbereich, werden deshalb speziell konzipierte Kabel- und Gerätesteckverbinder-Anordnungen verwendet, welche beispielsweise die empfindlichen RJ45 Kabel- und Geräteverbindungen bzw. allgemein die Kontaktelemente (z.B. bei proprietären Designs) schützen. Beispielsweise wird von der Neutrik Group unter der Bezeichnung NE8MC ein Kabelsteckerschutz für vorkonfektionierte RJ45 Kabelstecker vertrieben.

Beispielsweise weisen im Sinne der Erfindung verwendete Kabelsteckverbinder ein Gehäuse, ein radial zusammendrückbares Spannteil und einen Knickschutz auf. Das Gehäuse ist oft derart konfiguriert, dass eine mechanisch verriegelbare Steckverbindung zwischen Steckplatz und einem auf den Steckplatz als Gegenstück abgestimmten, in eine Einstecköffnung des Gehäuses des Steckplatzes einführbaren Kabelsteckverbinder bereitgestellt wird. Das Spannteil ist im Inneren des Gehäuses aufgenommen und gegen axialen Zug (längs des Kabels) mit dem Gehäuse fixiert, wobei das radial zusammendrückbare Spannteil das Kabel umgreift und in zusammengedrücktem Zustand das Kabel im Gehäuse festklemmt. Durch diesen Aufbau wird eine zugentlastende Wirkung auf ein mit dem Kabelsteckverbinder oder Steckplatz verbundenes Kabel erzielt. Beispielsweise weist das Spannteil eine radial zusammendrückbare Spannhülse auf, welche mittels einer Überwurf- oder Spannmutter radial zusammengedrückt wird. Der Knickschutz ist im hinteren Bereich (zum Kabel hin, weg von der Einstecköffnung) am Gehäuse des Kabelsteckverbinders angebracht und stabilisiert das Kabel, so dass das Risiko eines Abknickens des Kabels minimiert wird. Zum Beispiel ist der Knickschutz als eine das Kabel umschliessende Verstärkung aus einem steifen Gummi- oder Plastikmaterial ausgebildet.

In einer weiteren Ausführungsform sind die Steckplätze jeweils zum passgenauen Eingehen einer mechanisch verriegelbaren Steckverbindung mit einem jeweiligen auf den Steckplatz als Gegenstück abgestimmten und in eine Einstecköffnung eines Gehäuses des jeweiligen Steckplatzes einführbaren Kabelsteckverbinders konfiguriert. Dabei weisen die Steckplätze jeweils eine im jeweiligen Gehäuse angeordnete Steckerbuchse auf, wobei ein vorderer - einer Seite von der aus der Kabelsteckverbinder an die jeweilige Einstecköffnung heranführbar ist zugewandter - Abschnitt des Gehäuses zumindest einen Abschnitt der Steckerbuchse mit Abstand umgibt.

In einer weiteren Ausführungsform weist die Ethernet-Kontaktschnittstelle der Leiterplatte einen RJ45- oder SPE-Stecker auf, z.B. wobei der RJ45- oder SPE-Stecker mit einem Kabel mit der Leiterplatte verbunden ist. Dies ist beispielsweise vorteilhaft, falls die Vorrichtung bereits über ein entsprechendes Eingangs-Gegenstück verfügt.

Alternativ ist die Leiterplatte zum Einstecken in eine Steuereinheit (z.B. ein PCB) der Vorrichtung konfiguriert und über ein Kabel, z.B. ein FCC- oder ein FPC-Kabel (FCC: Flexible Flat Cable, FPC: Flexible Print Cable), mit den äusseren Steckplätzen verbunden.

In einer weiteren Alternative weist das Ethernet-Gerätesteckverbinder-Einbaumodul ein PCB-Steckmodul auf (PCB: Printed Circuit Board), welches über ein Kabel, z.B. ein FCC- oder ein FPC-Kabel, mit der Ethernet-Kontaktschnittstelle der Leiterplatte verbunden und zum Einstecken in eine Steuereinheit (z.B. ein PCB) der Vorrichtung ausgebildet ist.

In einer rudimentären Ausgestaltung ist die Ethernet-Kontaktschnittstelle der Leiterplatte lediglich als an eine Steuereinheit der Vorrichtung anzuschliessende (z.B. anzulötende oder anzuklemmende) Kontakte, z.B. Pins, Lötstellen oder Kabelenden, bereitgestellt. Die Kontakte sind im Gegensatz zu den Leiterbahnen, welche beispielsweise Breiten im Sub-Millimeterbereich (oft verwendete Bahnen haben eine Breite von 35 µm) aufweisen, so dimensioniert, dass sie ein händisches mechanisches oder lötendes Kontaktieren der Kontakte ermöglichen. Beispielsweise erstrecken sich die Kontakte in einer Raumrichtung um mindestens 1 oder 2 Millimeter.

In einer weiteren Ausführungsform weist das Ethernet-Gerätesteckverbinder-Einbaumodul eine Vorderseite auf, welche vorgesehen ist, um im in der Vorrichtung eingebautem Zustand des Ethernet-Gerätesteckverbinder-Einbaumoduls einen Teil eines Gehäuse-Äusseren des Gehäuses der Vorrichtung auszumachen, wobei an dieser Vorderseite für jeden der zwei äusseren Steckplätze jeweils eine Einstecköffnung zur Aufnahme eines in den jeweiligen äusseren Steckplatz einführbaren Kabelsteckverbinders angeordnet ist. Beispielsweise ist die Vorderseite des Ethernet-Gerätesteckverbinder-Einbaumoduls in Form und Grösse auf eine Einbauöffnung für das Ethernet-Gerätesteckverbinder-Einbaumodul an der Vorrichtung abgestimmt, so dass nach dem Einbau die Vorderseite (beispielsweise nahtlos) das Gehäuse-Äussere des Gehäuses der Vorrichtung weiterbildet.

Die gemeinsame Anbauplatte weist die Befestigungsvorkehrung auf, beispielsweise in Form von Bohrungen zur Aufnahme von Befestigungsmitteln für eine Befestigung, z.B. Verschraubung, der Anbauplatte am Gehäuse der Vorrichtung.

In einer weiteren Ausführungsform ist das gemeinsame Flanschelement des Doppelgerätesteckverbinders konfiguriert, die Anbauplatte des Ethernet-Gerätesteckverbinder-Einbaumoduls bereitzustellen. Das gemeinsame Flanschelement kann also die nötige Form aufweisen, um beispielsweise in eine Gehäuse-Öffnung der Vorrichtung aufgenommen zu werden, so dass eine äussere Seite des Flanschelements nach Einbau in die Gehäuse-Öffnung das Gehäuse-Äussere des Gehäuses der Vorrichtung gemäss der übrigen Form der Vorrichtung formgerecht weiterbildet.

In einer weiteren Ausführungsform sind Kontaktelemente von einem der zwei äusseren Steckplätze modulintern (also innerhalb des Ethernet-Gerätesteckverbinder-Einbaumoduls) mit einem Signaleingang der Verteilerkomponente verbunden. Ferner ist ein erster Signalausgang der Verteilerkomponente, welcher sich vom Signaleingang unterscheidet, modulintern mit Kontaktelementen des anderen der zwei äusseren Steckplätze und ein zweiter Signalausgang der Verteilerkomponente, welcher sich vom Signaleingang und vom ersten Signalausgang unterscheidet, modulintern mit der Ethernet-Kontaktschnittstelle der Leiterplatte verbunden.

In einer weiteren Ausführungsform weist das Ethernet-Gerätesteckverbinder-Einbaumodul ein mit der Verteilerkomponente verbundenes Netzteil zur Aufnahme eines Stromeingangssignals und zur Bereitstellung eines Stromausgangssignals zur Stromversorgung der Verteilerkomponente auf. Das Ethernet-Gerätesteckverbinder-Einbaumodul weist beispielsweise eine separate mit dem Netzteil verbundene Stromanschluss-Schnittstelle zum Anschliessen einer externen Stromversorgung zur Versorgung des Netzteils mit dem Stromeingangssignal auf. Alternativ oder auch in Kombination mit der separaten Stromanschluss-Schnittstelle ist der eine der zwei äusseren Steckplätze, der modulintern mit dem Signaleingang der Verteilerkomponente verbunden ist, ferner mit dem Netzteil verbunden und derart konfiguriert, dass ein über den einen der zwei äusseren Steckplätze zugeführtes Eingangssignal in eine eine Datenübermittlung bereitstellende Datensignalkomponente und in eine eine Stromversorgung des Netzteils bereitstellende Stromversorgungssignalkomponente aufgeteilt wird, wobei die Stromversorgungssignalkomponente dem Netzteil zugeführt wird und die Datensignalkomponente dem Signaleingang der Verteilerkomponente zugeführt wird.

Das erfindungsgemässe Ethernet-Gerätesteckverbinder-Einbaumodul wird nachfolgend anhand von in den Figuren schematisch dargestellten Ausführungsbeispielen rein beispielhaft näher beschrieben. Gleiche Elemente sind in den Figuren mit gleichen Bezugszeichen gekennzeichnet. Die beschriebenen Ausführungsformen sind in der Regel nicht massstabsgetreu dargestellt und sie sind auch nicht als Einschränkung zu verstehen. Im Einzelnen zeigen

- Fig. 1:: eine exemplarische Ausführungsform eines Ethernet-Gerätesteckverbinder-Einbaumoduls gemäss der Erfindung;
- Fig. 2:: eine schematische Darstellung einer exemplarischen internen Verbindung der zwei äusseren Steckplätze, der inneren Ethernet-Ausgangs-Schnittstelle und der Verteilerkomponente;
- Fig. 3:: eine exemplarische Darstellung einer Anwendung des erfinderischen Ethernet-Gerätesteckverbinder-Einbaumoduls zur Einbindung der Vorrichtung in eine Kette von einer Mehrzahl von seriell Ethernet-verbundenen Vorrichtungen;
- Fig. 4:: eine exemplarische Darstellung einer weiteren Anwendung des erfinderischen Ethernet-Gerätesteckverbinder-Einbaumoduls zum Bereitstellen einer Einbindung von Vorrichtungen aus unterschiedlichen Bereichen aus den vier Bereichen Licht-, Ton-, Bild- und Effekttechnik in derselben Kette von einer Mehrzahl von seriell Ethernet-verbundenen Vorrichtungen;
- Fig. 5:: eine exemplarische Ausführungsform eines Kabelsteckverbinders zur Verwendung mit einem Ethernet-Gerätesteckverbinder-Einbaumodul gemäss der Erfindung;
- Fig. 6:: eine exemplarische Ausführungsform eines Steckplatzes zur Verwendung als einer der zwei äusseren Steckplätze des Ethernet-Gerätesteckverbinder-Einbaumoduls gemäss der Erfindung;
- Fig. 7:: eine schematische Darstellung einer Schaltung eines Netzteils zur Stromversorgung der Verteilerkomponente gemäss der Erfindung, mittels einer mit dem Netzteil verbundenen Stromanschluss-Schnittstelle zum Anschliessen einer externen Stromversorgung;
- Fig. 8:: eine schematische Darstellung einer weiteren Schaltung eines Netzteils zur Stromversorgung der Verteilerkomponente gemäss der Erfindung, wobei ein über den Eingangs-Steckplatz zugeführtes Eingangssignal in eine Datensignalkomponente und in eine Stromversorgungssignalkomponente aufgeteilt wird;
- Fig. 9:: eine schematische Anordnung der Verteilerkomponente auf einer Leiterplatte des Ethernet-Gerätesteckverbinder-Einbaumoduls gemäss der Erfindung.

**Figur** 1 zeigt eine exemplarische Ausführungsform eines Ethernet-Gerätesteckverbinder-Einbaumoduls 1 gemäss der Erfindung. Das Ethernet-Gerätesteckverbinder-Einbaumodul 1 weist einen Doppelgerätesteckverbinder 2 auf, der zwei äussere Steckplätze 3A, 3B bereitstellt. Im gezeigten Beispiel stellt ein Flanschelement des Doppelgerätesteckverbinders 2 eine gemeinsame Anbauplatte des Ethernet-Gerätesteckverbinder-Einbaumoduls 1 bereit und ist derart ausgestaltet, dass eine äussere Seite 4 des Flanschelements im in der Vorrichtung eingebautem Zustand einen Teil eines Gehäuse-Äusseren 5 des Gehäuses 6 der Vorrichtung bildet. Das Ethernet-Gerätesteckverbinder-Einbaumodul 1 weist ferner weitere Gehäuseteile 7 auf, welche nach dem Einbau des Einbaumoduls 1 in die Vorrichtung im Inneren der Vorrichtung angeordnet sind. Das Flanschelement des Doppelgerätesteckverbinders 2 weist als Befestigungsvorkehrung Bohrungen 8 zur Verschraubung der des Flanschelements am Gehäuse 6 der Vorrichtung auf.

Im gezeigten Beispiel ist das Flanschelement / die Anbauplatte in Form und Grösse auf eine Einbauöffnung für das Ethernet-Gerätesteckverbinder-Einbaumodul am Gehäuse 6 der Vorrichtung abgestimmt, so dass die äussere Seite 4 des Flanschelements / der Anbauplatte (Vorderseite des Ethernet-Gerätesteckverbinder-Einbaumoduls) nach dem Einbau nahtlos das Gehäuse-Äussere 5 des Gehäuses 6 der Vorrichtung weiterbildet.

Die zwei äusseren Steckplätze 3A, 3B sind mit einer Ethernet-Kontaktschnittstelle 9 einer Leiterplatte des Ethernet-Gerätesteckverbinder-Einbaumoduls 1 verbunden, welche eine innere Ethernet-Ausgangs-Schnittstelle zur Vorrichtungs-inneren Verbindung des Ethernet-Gerätesteckverbinder-Einbaumoduls 1 mit einer Ansteuerelektronik der Vorrichtung zur Ansteuerung der Vorrichtung bereitstellt. Den zwei äusseren Steckplätzen 3A, 3B und der (inneren) Ethernet-Kontaktschnittstelle 9 der Leiterplatte ist eine Verteilerkomponente zwischengeschaltet (nicht gezeigt, siehe Fig. 2), konfiguriert zur Verteilung eines über einen der zwei äusseren Steckplätze 3A, 3B zugeführten Daten- und Stromversorgungssignals auf den anderen der zwei äusseren Steckplätze 3A, 3B und die innere Ethernet-Kontaktschnittstelle 9. Beispielsweise ist die Verteilerkomponente ausgebildet als PoE- oder PoDL-Switch.

**Figur 2** zeigt eine schematische Darstellung des Ethernet-Gerätesteckverbinder-Einbaumoduls 1 aus Figur 1 und eine exemplarische interne Verbindung der zwei äusseren Steckplätze 3A, 3B, der Ethernet-Kontaktschnittstelle 9 der Leiterplatte und der Verteilerkomponente 10.

Der eine der zwei äusseren Steckplätze, auch Eingangs-Steckplatz 3A genannt, ist modulintern mit einem Signaleingang 11 der Verteilerkomponente 10 verbunden. Ein erster Signalausgang 12 der Verteilerkomponente 10, welcher sich vom Signaleingang 11 unterscheidet, ist modulintern mit dem anderen der zwei äusseren Steckplätze, auch Ausgangs-Steckplatz 3B genannt, verbunden und ein weiterer Signalausgang 13 der Verteilerkomponente 10, welcher sich vom Signaleingang 11 und vom ersten Signalausgang 12 unterscheidet, ist modulintern mit der Ethernet-Kontaktschnittstelle 9 der Leiterplatte verbunden.

Mit einem Ethernet-Gerätesteckverbinder-Einbaumodul gemäss der vorliegenden Erfindung aufgerüstete Vorrichtungen werden beispielsweise im Theater oder bei Konzertveranstaltungen eingesetzt und dienen, wie in **Figur 3** und **Figur 4** schematisch dargestellt, der Einbindung von einer Vielzahl von Vorrichtungen in eine Kette von seriell Ethernet-verbundenen Vorrichtungen.

**Figur 3** zeigt eine Ausführungsform, wobei das Ethernet-Gerätesteckverbinder-Einbaumodul eine Konnektivität zur Bildung einer Kette von seriell Ethernet-verbundenen Vorrichtungen aus demselben Bereich der vier Bereiche Licht-, Ton-, Bild- und Effekttechnik bereitstellt, hier beispielsweise eine Kette von Beleuchtungseinheiten 14. Der Ethernet-basierte Aufbau des Ethernet-Gerätesteckverbinder-Einbaumoduls erlaubt dabei die serielle Ansteuerung einer Vielzahl von komplex schaltbaren Vorrichtungen, z.B. Bühnenscheinwerfer oder LED-Panels mit jeweils einer Vielzahl an schaltbaren Konfigurationsmöglichkeiten für Dimm- und Farbeinstellungen.

**Figur 4** zeigt eine weitere Ausführungsform, wobei das Ethernet-Gerätesteckverbinder-Einbaumodul eine Konnektivität zwischen Vorrichtungen aus unterschiedlichen Bereichen aus den vier Bereichen Licht-, Ton-, Bild- und Effekttechnik bereitstellt. Im gezeigten Beispiel ist das Ethernet-Gerätesteckverbinder-Einbaumodul konfiguriert, um eine seriell Ethernetverbundene Kette einer Beleuchtungseinheit 14, einem Audiogerät 15, hier einem Lautsprecher, und einem Effektgerät 16, hier einer Windmaschine, bereitzustellen.

**Figur 5** zeigt eine exemplarische Ausführungsform eines Kabelsteckverbinders 17 zur Verwendung mit einem Ethernet-Gerätesteckverbinder-Einbaumodul gemäss der Erfindung. Der Kabelsteckverbinder 17 ist hier als Kabelsteckerschutz für einen vorkonfektionierten RJ45 Kabelstecker 18 ausgebildet und weist ein zum Einstecken in eine Steckerbuchse eines Steckplatzes (siehe Fig. 6) ausgelegtes Gehäuse 19 auf. Der RJ45 Kabelstecker 18 ist im montierten Zustand der Steckeranordnung im Inneren des Gehäuses 19 aufgenommen und mittels eines Spannteils fixiert. Das Spannteil weist dabei eine radial zusammendrückbare Spannzange auf, welche das Kabel umgreift und in zusammengedrücktem Zustand das Kabel in der Spannzange festklemmt. In zusammengesetztem Zustand sind das Gehäuse 19, das Spannteil und das Kabel miteinander verklemmt, so dass eine zugentlastende Wirkung auf die Adern des Kabels erzeugt wird.

Am hinteren Ende des Gehäuses 19, d.h. zur Kabelseite hin, ist ferner ein sogenannter Knickschutz 20 angebracht, welcher das in den Kabelsteckverbinder 17 eingeführte Kabel stabilisiert, so dass das Risiko eines Abknickens des Kabels minimiert wird.

Ferner weist das Gehäuse 19 typischerweise einen Teil eines Verriegelungsmechanismus zum Verhindern eines unbeabsichtigten Abziehens des Kabelsteckverbinders 17 vom Steckplatz. Im gezeigten Beispiel weist das Gehäuse 19 hierzu ein Schnappklinkengegenstück bzw. ein Federklinkengegenstück 21 zur lösbaren Verbindung des Kabelsteckverbinders 17 vom Steckplatz auf. Beispielsweise greift zur Fixierung eine Federklinke des Steckplatzes von der Aussenseite des Gehäuses 19 in die durch das Schnapp- bzw. Federklinkengegenstück 21 bereitgestellte Vertiefung ein. Vorzugsweise ist das Schnapp- bzw. Federklinkengegenstück oder eine anderweitig für einen Hinterschnitt vorgesehene Ausnehmung an der Oberseite des Kabelsteckverbinders angeordnet.

Ein bekanntes Beispiel für einen derartigen Kabelsteckverbinder zur robusten und verriegelbaren Verbindung mit einem Gerätesteckverbinder ist die von der Neutrik Group unter der Bezeichnung NE8MC vertriebene Steckeranordnung für einen Kabelsteckerschutz für vorkonfektionierte RJ45 Kabelstecker.

**Figur** 6 zeigt eine exemplarische Ausführungsform eines einzelnen Gerätesteckverbinders 22, der im Wesentlichen dieselben Merkmale aufweist, wie die jeweiligen Steckplätze 3A, 3B des Doppelgerätesteckverbinders im Sinne der vorliegenden Erfindung. Der Gerätesteckverbinder umfasst ein Gehäuse 23 mit einer Einstecköffnung 24 für einen komplementären Kabelsteckverbinder (siehe Fig. 5). Die Steckerbuchse 25, hier beispielhaft eine vorkonfektionierte RJ45-Steckerbuchse, ist im Gehäuse 23 angeordnet, wobei das Gehäuse 23 die Steckerbuchse 25 in einem vorderen Abschnitt, d.h. auf der Seite von der aus der Kabelsteckverbinder an die Einstecköffnung 24 herangeführt wird, mit Abstand umgibt. Am Gehäuse 23 ist ferner ein Betätigungselement 26 eines Verriegelungsmechanismus zum Verhindern eines unbeabsichtigten Abziehens des im Gerätesteckverbinder 22 eingesteckten Kabelsteckverbinders angeordnet.

Beispielsweise wird durch das Betätigungselement 26 ein in eine Schliessstellung vorgespannter Verriegelungsarm entriegelt, welcher zur Verriegelung des Kabelsteckverbinders in ein am Kabelsteckverbinder angeordnetes Klinkengegenstück (siehe Fig. 5) eingreift. Das Betätigungselement 26 ragt beispielsweise mit einer Bedienlasche über das einsteckseitige Ende des Gehäuses 23 nach vorne hinaus, damit es vom Benutzer gut erreicht und betätigt werden kann. Vorzugsweise ist das Betätigungselement 26 (und typischerweise der damit zusammenwirkende Schliessmechanismus an der Oberseite des Gerätesteckverbinders 22 angeordnet.

**Figuren 7 und 8** zeigen schematische Darstellungen von zwei möglichen Schaltungen eines Netzteils 27 zur Stromversorgung der Verteilerkomponente, wobei die zwei äusseren Steckplätze 3A, 3B, die Ethernet-Kontaktschnittstelle 9 der Leiterplatte und die Verteilerkomponente wie in Figur 2 angeordnet sind.

In der in **Figur 7** dargestellten Ausführungsform weist das Ethernet-Gerätesteckverbinder-Einbaumodul 1' eine separate mit dem Netzteil 27 verbundene Stromanschluss-Schnittstelle 28 zum Anschliessen einer externen Stromversorgung zur Versorgung des Netzteils 27 mit einem Stromeingangssignal auf. Beispielsweise verfügt die mit dem Ethernet-Gerätesteckverbinder-Einbaumodul 1' auszurüstende Vorrichtung über eine eigene Stromversorgung und die Stromanschluss-Schnittstelle 28 ist mit einem Vorrichtungs-inneren Stromausgang der Vorrichtung verbunden. In einer anderen Ausführung ist die Stromanschluss-Schnittstelle 28 beispielsweise - im in der Vorrichtung eingebauten Zustand des Ethernet-Gerätesteckverbinder-Einbaumoduls 1' -von aussen zugänglich und stellt somit eine auch von der Vorrichtung unabhängige Stromanschlussmöglichkeit bereit.

In der in **Figur 8** dargestellten Ausführungsform des Ethernet-Gerätesteckverbinder-Einbaumoduls 1" ist der Eingangs-Steckplatz 3A modulintern mit dem Signaleingang 11 der Verteilerkomponente und mit dem Netzteil 27 verbunden. Ein über den Eingangs-Steckplatz 3A zugeführtes Eingangssignal wird in eine Datensignalkomponente 29A und in eine Stromversorgungssignalkomponente 29B aufgeteilt, wobei die Stromversorgungssignalkomponente 29B dem Netzteil 27 zugeführt und von diesem zur Stromversorgung der Verteilerkomponente 10 verwendet wird.

**Figur 9** zeigt schematisch eine Anordnung der Verteilerkomponente 10 auf einer Leiterplatte 30 des Ethernet-Gerätesteckverbinder-Einbaumoduls gemäss der Erfindung, wobei die Verteilerkomponente 10 über Leiterbahnen 31 der Leiterplatte 30 mit der Ethernet-Kontaktschnittstelle 9 verbunden ist, welche mechanisch oder lötend kontaktierbare Kontakte 32 zur Vorrichtungs-inneren Verbindung der Leiterplatte 30 mit einer Ansteuerelektronik der Vorrichtung bereitstellt. Im gezeigten Beispiel sind die Kontakte 32 der Ethernet-Kontaktschnittstelle 9 rudimentär als Kontakte zum ("händischen") Herstellen einer mechanischen oder gelöteten Verbindung ausgebildet. Im Gegensatz zu den dünnen Leiterbahnen 31 mit einer Dicke von wenigen Mikrometern weisen die Kontakte 32 beispielsweise eine rechteckige Form von mindestens 2 x 4 mm auf.

In weiteren Ausführungsformen (nicht gezeigt) ist die Ethernet-Kontaktschnittstelle 9 derart konfiguriert, dass die Kontakte 32 durch einen mit den Leiterbahnen 31 verbundenen RJ45- oder SPE-Stecker bereitgestellt werden. Alternativ ist die Ethernet-Kontaktschnittstelle 9 über ein Kabel mit einem PCB-Steckmodul zum Einstecken in eine Leiterplatte der Vorrichtung verbunden oder die Leiterplatte 9 des Ethernet-Gerätesteckverbinder-Einbaumoduls ist selber als Steckmodul zum Einstecken in die Leiterplatte der Vorrichtung (z.B. ein Haupt-PCB der Vorrichtung) ausgebildet.

Es versteht sich, dass diese dargestellten Figuren nur mögliche Ausführungsbeispiele schematisch darstellen. Die verschiedenen Ansätze können ebenso miteinander sowie mit Verfahren des Stands der Technik kombiniert werden.

## Patentansprüche

1. Ethernet-Gerätesteckverbinder-Einbaumodul (1, 1', 1") für eine steuerbare Vorrichtung (14, 15, 16) der Licht-, Ton-, Bild-, oder Effekttechnik, konfiguriert um als eine vorgefertigte körperliche Komponente in die Vorrichtung (14, 15, 16) eingebaut zu werden, aufweisend
• eine Befestigungsvorkehrung (8) zum Bereitstellen eines Einbaus des Ethernet-Gerätesteckverbinder-Einbaumoduls (1, 1', 1") an ein Gehäuse (6) der Vorrichtung (14, 15, 16), insbesondere Bohrungen die jeweils vorgesehen sind, Befestigungsmittel für eine Befestigung des Ethernet-Gerätesteckverbinder-Einbaumoduls (1, 1', 1") am Gehäuse (6) der Vorrichtung (14, 15, 16) aufzunehmen,
• einen Doppelgerätesteckverbinder (2), aufweisend zwei durch ein gemeinsames Flanschelement bereitgestellte äussere Steckplätze (3A, 3B), jeweils zum Einstecken - im in der Vorrichtung (14, 15, 16) eingebautem Zustand des Ethernet-Gerätesteckverbinder-Einbaumoduls (1, 1', 1") - eines Ethernet-Kabelsteckverbinders (17) zur Einbindung der Vorrichtung (14, 15, 16) in eine Kette von einer Mehrzahl von seriell Ethernet-verbundenen Vorrichtungen (14, 15, 16),
• eine auf einer Leiterplatte (30) des Ethernet-Gerätesteckverbinder-Einbaumoduls (1, 1', 1") angeordnete Verteilerkomponente (10), konfiguriert zur Verteilung eines über einen der zwei äusseren Steckplätze (3A, 3B) zugeführten Daten- und insbesondere eines Stromversorgungssignals auf den anderen der zwei äusseren Steckplätze (3A, 3B) und eine Ethernet-Kontaktschnittstelle (9) der Leiterplatte (30), wobei die Verteilerkomponente (10) über Leiterbahnen (31) der Leiterplatte (30) mit der Ethernet-Kontaktschnittstelle (9) verbunden ist und die Ethernet-Kontaktschnittstelle (9) mechanisch oder mittels Löten kontaktierbare Kontakte (32) zur Vorrichtungs-inneren Verbindung der Leiterplatte (30) mit einer Ansteuerelektronik der Vorrichtung (14, 15, 16) zur Ansteuerung der Vorrichtung (14, 15, 16) aufweist.

2. Ethernet-Gerätesteckverbinder-Einbaumodul (1, 1', 1") nach Anspruch 1, wobei die äusseren Steckplätze (3A, 3B), die Ethernet-Kontaktschnittstelle (9) der Leiterplatte (30) und die Verteilerkomponente (10) zum Betrieb nach der PoE- oder PoDL-Technik ausgebildet sind.

3. Ethernet-Gerätesteckverbinder-Einbaumodul (1, 1', 1") nach einem der vorhergehenden Ansprüche, wobei die äusseren Steckplätze (3A, 3B), die Ethernet-Kontaktschnittstelle (9) der Leiterplatte (30) und die Verteilerkomponente (10) zum Betrieb nach einem der IEEE Standards 802.3 konfiguriert sind.

4. Ethernet-Gerätesteckverbinder-Einbaumodul (1, 1', 1") nach einem der vorhergehenden Ansprüche, wobei die äusseren Steckplätze (3A, 3B), die Ethernet-Kontaktschnittstelle (9) der Leiterplatte (30) und die Verteilerkomponente (10) zum Betrieb nach einem Ethernet-Protokoll konfiguriert sind, welches eine Ansteuerung von unterschiedlichen Typen von Vorrichtungen (14, 15, 16) bereitstellt.

5. Ethernet-Gerätesteckverbinder-Einbaumodul (1, 1', 1") nach Anspruch 4, wobei einer der unterschiedlichen Typen ein erster Vorrichtungstyp aus einem der vier Bereiche Licht-, Ton-, Bild- und Effekttechnik ist und ein weiterer der unterschiedlichen Typen ein zweiter Vorrichtungstyp aus einem zum Bereich des ersten Vorrichtungstyps unterschiedlichen Bereich der vier Bereiche Licht-, Ton-, Bild- und Effekttechnik ist.

6. Ethernet-Gerätesteckverbinder-Einbaumodul (1, 1', 1") nach einem der vorhergehenden Ansprüche, wobei die äusseren Steckplätze (3A, 3B) jeweils eine RJ45- oder SPE-Steckerbuchse aufweisen.

7. Ethernet-Gerätesteckverbinder-Einbaumodul (1, 1', 1") nach einem der vorhergehenden Ansprüche, wobei die äusseren Steckplätze (3A, 3B) jeweils zum passgenauen Eingehen einer mechanisch verriegelbaren Steckverbindung mit einem jeweiligen auf den Steckplatz (3A, 3B) als Gegenstück abgestimmten und in eine Einstecköffnung (24) eines Gehäuses (23) des jeweiligen Steckplatzes (3A, 3B) einführbaren Kabelsteckverbinders (17) konfiguriert sind, wobei die Steckplätze (3A, 3B) jeweils eine im jeweiligen Gehäuse (23) angeordnete Steckerbuchse (25) aufweisen, wobei ein vorderer - einer Seite von der aus der Kabelsteckverbinder (17) an die jeweilige Einstecköffnung (24) heranführbar ist zugewandter - Abschnitt des Gehäuses (23) zumindest einen Abschnitt der Steckerbuchse (25) mit Abstand umgibt.

8. Ethernet-Gerätesteckverbinder-Einbaumodul (1, 1', 1") nach einem der vorhergehenden Ansprüche, wobei die Ethernet-Kontaktschnittstelle (9) der Leiterplatte (30) einen RJ45- oder SPE-Stecker aufweist.

9. Ethernet-Gerätesteckverbinder-Einbaumodul (1, 1', 1") nach einem der Ansprüche 1 bis 7, wobei die Leiterplatte (30) zum Einstecken in eine Steuereinheit der Vorrichtung (14, 15, 16) konfiguriert und über ein Kabel, insbesondere ein FCC- oder ein FPC-Kabel, mit den äusseren Steckplätzen (3A, 3B) verbunden ist.

10. Ethernet-Gerätesteckverbinder-Einbaumodul (1, 1', 1") nach einem der Ansprüche 1 bis 7, aufweisend ein PCB-Steckmodul, welches über ein Kabel, insbesondere ein FCC- oder ein FPC-Kabel, mit der Ethernet-Kontaktschnittstelle (9) der Leiterplatte (30) verbunden und zum Einstecken in eine Steuereinheit der Vorrichtung (14, 15, 16) ausgebildet ist.

11. Ethernet-Gerätesteckverbinder-Einbaumodul (1, 1', 1") nach einem der vorhergehenden Ansprüche, aufweisend eine Vorderseite (4), welche vorgesehen ist, um im in der Vorrichtung (14, 15, 16) eingebautem Zustand des Ethernet-Gerätesteckverbinder-Einbaumoduls (1, 1', 1") einen Teil eines Gehäuse-Äusseren (5) des Gehäuses (6) der Vorrichtung (14, 15, 16) auszumachen, wobei an dieser Vorderseite (4) für jeden der zwei äusseren Steckplätze (3A, 3B) jeweils eine Einstecköffnung zur Aufnahme eines in den jeweiligen äusseren Steckplatz (3A, 3B) einführbaren Kabelsteckverbinders (17) angeordnet ist.

12. Ethernet-Gerätesteckverbinder-Einbaumodul (1, 1', 1") nach einem der vorhergehenden Ansprüche, aufweisend eine gemeinsame Anbauplatte sowie weitere Gehäuseteile, welche für eine Anordnung - im in der Vorrichtung (14, 15, 16) eingebautem Zustand des Ethernet-Gerätesteckverbinder-Einbaumoduls (1, 1', 1") - im Inneren der Vorrichtung (14, 15, 16) vorgesehen sind, wobei die gemeinsame Anbauplatte die Befestigungsvorkehrung (8) aufweist, insbesondere in Form von Bohrungen zur Aufnahme von Befestigungsmitteln für eine Befestigung der Anbauplatte am Gehäuse (6) der Vorrichtung (14, 15, 16)

13. Ethernet-Gerätesteckverbinder-Einbaumodul (1, 1', 1") nach Anspruch 12, wobei das gemeinsame Flanschelement des Doppelgerätesteckverbinders (2) konfiguriert ist, die Anbauplatte des Ethernet-Gerätesteckverbinder-Einbaumoduls (1, 1', 1") bereitzustellen.

14. Ethernet-Gerätesteckverbinder-Einbaumodul (1, 1', 1") nach einem der vorhergehenden Ansprüche, wobei
• Kontaktelemente von einem der zwei äusseren Steckplätze (3A) modulintern mit einem Signaleingang (11) der Verteilerkomponente (10),
• ein erster Signalausgang (12) der Verteilerkomponente (10), welcher sich vom Signaleingang (11) unterscheidet, modulintern mit Kontaktelementen des anderen der zwei äusseren Steckplätze (3B), und
• ein zweiter Signalausgang (13) der Verteilerkomponente (10), welcher sich vom Signaleingang (11) und vom ersten Signalausgang (12) unterscheidet, modulintern mit der Ethernet-Kontaktschnittstelle (9) der Leiterplatte (30)
verbunden sind.

15. Ethernet-Gerätesteckverbinder-Einbaumodul (1, 1', 1") nach Anspruch 14, aufweisend ein mit der Verteilerkomponente (10) verbundenes Netzteil (27) zur Aufnahme eines Stromeingangssignals und zur Bereitstellung eines Stromausgangssignals zur Stromversorgung der Verteilerkomponente (10), wobei
• das Ethernet-Gerätesteckverbinder-Einbaumodul (1, 1', 1") ferner eine separate mit dem Netzteil (27) verbundene Stromanschluss-Schnittstelle (28) zum Anschliessen einer externen Stromversorgung zur Versorgung des Netzteils (27) mit dem Stromeingangssignal aufweist, und/oder
• der eine der zwei äusseren Steckplätze (3A), der modulintern mit dem Signaleingang (11) der Verteilerkomponente (10) verbunden ist, ferner mit dem Netzteil (27) verbunden und derart konfiguriert ist, dass ein über den einen der zwei äusseren Steckplätze (3A) zugeführtes Eingangssignal in eine eine Datenübermittlung bereitstellende Datensignalkomponente (29A) und in eine eine Stromversorgung des Netzteils bereitstellende Stromversorgungssignalkomponente (29B) aufgeteilt wird, wobei die Stromversorgungssignalkomponente (29B) dem Netzteil (27) zugeführt wird und die Datensignalkomponente (29B) dem Signaleingang (11) der Verteilerkomponente (10) zugeführt wird.

## Claims

1. Ethernet device connector built-in module (1, 1', 1") for a controllable apparatus (14, 15, 16) from lighting, sound, video or effects engineering, configured to be installed into the said apparatus (14, 15, 16) as a premanufactured physical component, comprising
• a fastening provision (8) for providing an installation of the ethernet device connector built-in module (1, 1', 1") on a housing (6) of the apparatus (14, 15, 16), in particular drilled holes each provided to accommodate fastening means for fastening the ethernet device connector built-in module (1, 1', 1") to the housing (6) of the apparatus (14, 15, 16),
• a double device connector (2) having two external plug-in locations (3A, 3B) provided by a common flange element and each serving - when the ethernet device connector built-in module (1, 1', 1") is in the installed state in the apparatus (14, 15, 16) - to plug in an ethernet cable connector (17) in order to incorporate the apparatus (14, 15, 16) in a chain of a plurality of apparatuses (14, 15, 16) serially connected by ethernet,
• a distributor component (10) arranged on a printed circuit board (30) of the ethernet device connector built-in module (1, 1', 1") and configured to distribute a data signal and in particular a power supply signal supplied by one of the two external plug-in locations (3A, 3B) to the other one of the two external plug-in locations (3A, 3B) and to an ethernet contact interface (9) on the printed circuit board (30), with the distributor component (10) being connected via conductor tracks (31) on the printed circuit board (30) to the ethernet contact interface (9) and the ethernet contact interface (9) having mechanically contactable contacts (32), or contacts (32) contactable by soldering, that serve the connection, in the interior of the apparatus, of the printed circuit board (30) to control electronics of the apparatus (14, 15, 16) for controlling the apparatus (14, 15, 16).

2. Ethernet device connector built-in module (1, 1', 1") according to Claim 1, wherein the external plug-in locations (3A, 3B), the ethernet contact interface (9) on the printed circuit board (30) and the distributor component (10) are designed for operation according to PoE or PoDL technology.

3. Ethernet device connector built-in module (1, 1', 1") according any one of the preceding claims, wherein the external plug-in locations (3A, 3B), the ethernet contact interface (9) on the printed circuit board (30) and the distributor component (10) are configured for operation according to one of the IEEE standards 802.3.

4. Ethernet device connector built-in module (1, 1', 1") according any one of the preceding claims, wherein the external plug-in locations (3A, 3B), the ethernet contact interface (9) on the printed circuit board (30) and the distributor component (10) are configured for operation according to an ethernet protocol which provides for a control of different types of apparatuses (14, 15, 16).

5. Ethernet device connector built-in module (1, 1', 1") according to Claim 4, wherein one of the different types is a first type of apparatus from one of the four fields of lighting, sound, video and effects engineering and a further type of the different types is a second type of apparatus from a field of the four fields of lighting, sound, video and effects engineering which differs from the first field.

6. Ethernet device connector built-in module (1, 1', 1") according to any one of the preceding claims, wherein the external plug-in locations (3A, 3B) each comprise an RJ45 or SPE jack.

7. Ethernet device connector built-in module (1, 1', 1") according to any one of the preceding claims, wherein the external plug-in locations (3A, 3B) are each configured to establish a precisely fitting mechanically lockable plug-in connection with a respective cable connector (17) which is adapted to the plug-in location (3A, 3B) as a mating piece and insertable into a plug-in opening (24) in a housing (23) of the respective plug-in location (3A, 3B), with the plug-in locations (3A, 3B) each having a jack (25) arranged in the respective housing (23), with a front portion of the housing (23) - a portion facing a side from which the cable connector (17) can be brought to the respective plug-in opening (24) - surrounds at least one portion of the jack (25) at a distance.

8. Ethernet device connector built-in module (1, 1', 1") according to any one of the preceding claims, wherein the ethernet contact interface (9) on the printed circuit board (30) comprises an RJ45 or SPE plug.

9. Ethernet device connector built-in module (1, 1', 1") according to any one of Claims 1 to 7, wherein the printed circuit board (30) is configured to be plugged into a control unit of the apparatus (14, 15, 16) and is connected to the external plug-in locations (3A, 3B) via a cable, in particular an FCC or FPC cable.

10. Ethernet device connector built-in module (1, 1', 1") according to any one of Claims 1 to 7, comprising a PCB plug-in module which is connected to the ethernet contact interface (9) on the printed circuit board (30) via a cable, in particular an FCC or an FPC cable, and is designed to be plugged into a control unit of the apparatus (14, 15, 16).

11. Ethernet device connector built-in module (1, 1', 1") according to any one of the preceding claims, comprising a front side (4) configured to constitute a part of the housing exterior (5) of the housing (6) of the apparatus (14, 15, 16) when the ethernet device connector built-in module (1, 1', 1") is in the installed state in the apparatus (14, 15, 16), with a respective plug-in opening for receiving a cable connector (17) that is insertable into the respective external plug-in location (3A, 3B) being arranged at this front side (4) for each of the two external plug-in locations (3A, 3B).

12. Ethernet device connector built-in module (1, 1', 1") according to any one of the preceding claims, comprising a common mounting plate and further housing parts provided for an arrangement - when the ethernet device connector built-in module (1, 1', 1") is in the installed state in the apparatus (14, 15, 16) - in the interior of the apparatus (14, 15, 16), with the common mounting plate having the fastening provision (8), in particular in the form of drilled holes for receiving fastening means for fastening the mounting plate to the housing (6) of the apparatus (14, 15, 16).

13. Ethernet device connector built-in module (1, 1', 1") according to Claim 12, wherein the common flange element of the double device connector (2) is configured to provide the mounting plate of the ethernet device connector built-in module (1, 1', 1").

14. Ethernet device connector built-in module (1, 1', 1") according to any one of the preceding claims, wherein
• contact elements of one of the two external plug-in locations (3A) are connected in the interior of the module to a signal input (11) of the distributor component (10),
• a first signal output (12) of the distributor component (10), which differs from the signal input (11), is connected in the interior of the module to contact elements of the other one of the two external plug-in locations (3B) and
• a second signal output (13) of the distributor component (10), which differs from the signal input (11) and from the first signal output (12), is connected in the interior of the module to the ethernet contact interface (9) on the printed circuit board (30).

15. Ethernet device connector built-in module (1, 1', 1") according to Claim 14, comprising a power supply unit (27) connected to the distributor component (10) and serving to receive a current input signal and provide a current output signal for supplying the distributor component (10) with power,
wherein
• the ethernet device connector built-in module (1, 1', 1") further comprises a separate current connector interface (28) connected to the power supply unit (27) and serving to connect to an external power supply for supplying the power supply unit (27) with the current input signal, and/or
• the external plug-in location (3A) of the two that is connected in the interior of the module to the signal input (11) of the distributor component (10) is further connected to the power supply unit (27) and configured such that an input signal supplied via the one of the two external plug-in locations (3A) is split into a data signal component (29A) providing data transmission and a power supply signal component (29B) providing a power supply of the power supply unit, with the power supply signal component (29B) being supplied to the power supply unit (27) and the data signal component (29B) being supplied to the signal input (10) of the distributor component (10).

## Revendications

1. Module encastrable de connecteur Ethernet (1, 1', 1") pour un dispositif commandable (14, 15, 16) de technique de lumière, de son, d'image ou d'effet, configuré afin d'être encastré en tant que composant physique prêt à l'emploi dans le dispositif (14, 15, 16), comportant
• une mesure de fixation (8) destinée à permettre un encastrement du module encastrable de connecteur Ethernet (1, 1', 1") dans un boîtier (6) du dispositif (14, 15, 16), en particulier des perforations qui sont respectivement prévues pour accueillir des moyens de fixation pour une fixation du module encastrable de connecteur Ethernet (1, 1', 1") au boîtier (6) du dispositif (14, 15, 16),
• un double connecteur d'appareil (2), comportant deux emplacements externes (3A, 3B) fournis par un élément de bride commun, respectivement destinés à enficher, lorsque le module encastrable de connecteur Ethernet (1, 1', 1") est dans l'état encastré dans le dispositif (14, 15, 16), un connecteur Ethernet (17) destiné à l'intégration du dispositif (14, 15, 16) dans une chaîne d'une pluralité de dispositifs (14, 15, 16) reliés en série par Ethernet,
• un composant distributeur (10) disposé sur une carte de circuit imprimé (30) du module encastrable de connecteur Ethernet (1, 1', 1"), configuré pour distribuer à l'un des deux emplacements externes (3A, 3B) un signal de données et en particulier un signal d'alimentation électrique conduit par le biais de l'autre des deux emplacements externes (3A, 3B) et une interface de contact Ethernet (9) de la carte de circuit imprimé (30), dans lequel le composant distributeur (10) est relié à l'interface de contact Ethernet (9) par le biais de pistes conductrices de la carte de circuit imprimé (30) et l'interface de contact Ethernet (9) comporte des contacts (32) entrant en contact mécaniquement ou par brasage destinés à relier à l'intérieur du dispositif la carte de circuit imprimé (30) à une électronique de commande du dispositif (14, 15, 16) destinée à commander le dispositif (14, 15, 16).

2. Module encastrable de connecteur Ethernet (1, 1', 1") selon la revendication 1, dans lequel les emplacements externes (3A, 3B), l'interface de contact Ethernet (9) de la carte de circuit imprimé (30) et le composant distributeur (10) sont réalisés pour fonctionner selon la technique PoE ou PoDL.

3. Module encastrable de connecteur Ethernet (1, 1', 1") selon l'une des revendications précédentes, dans lequel les emplacements externes (3A, 3B), l'interface de contact Ethernet (9) de la carte de circuit imprimé (30) et le composant distributeur (10) sont configurés pour fonctionner selon l'une des normes IEEE 802.3.

4. Module encastrable de connecteur Ethernet (1, 1', 1") selon l'une des revendications précédentes, dans lequel les emplacements externes (3A, 3B), l'interface de contact Ethernet (9) de la carte de circuit imprimé (30) et le composant distributeur (10) sont configurés pour fonctionner selon un protocole Ethernet, lequel fournit une commande de différents types de dispositifs (14, 15, 16).

5. Module encastrable de connecteur Ethernet (1, 1', 1") selon la revendication 4, dans lequel un des différents types est un premier type de dispositif issu d'un des quatre domaines de la technique de lumière, de son, d'image ou d'effet et un autre des différents types est un deuxième type de dispositif issu d'un des quatre domaines de la technique de lumière, de son, d'image ou d'effet différent du domaine dont le premier type est issu.

6. Module encastrable de connecteur Ethernet (1, 1', 1") selon l'une des revendications précédentes, dans lequel les emplacements externes (3A, 3B) comportent respectivement une prise femelle RJ45 ou SPE.

7. Module encastrable de connecteur Ethernet (1, 1', 1") selon l'une des revendications précédentes, dans lequel les emplacements externes (3A, 3B) sont configurés pour établir parfaitement une connexion mécaniquement verrouillable avec un connecteur de câble (17) adapté comme contrepartie respective de l'emplacement (3A, 3B) et insérable dans une ouverture d'insertion (24) d'un boîtier (23) de l'emplacement (3A, 3B) respectif, dans lequel les emplacements (3A, 3B) comportent respectivement une prise femelle (25) disposée dans le boîtier (23) respectif, dans lequel une section avant du boîtier (23), tournée vers un côté à partir duquel le connecteur de câble (17) peut être amené vers l'ouverture d'insertion (24) correspondante, entoure à distance au moins une section de la prise femelle (25).

8. Module encastrable de connecteur Ethernet (1, 1', 1") selon l'une des revendications précédentes, dans lequel l'interface de contact Ethernet (9) de la carte de circuit imprimé (30) comporte un connecteur RJ45 ou SPE.

9. Module encastrable de connecteur Ethernet (1, 1', 1") selon l'une des revendications 1 à 7, dans lequel la carte de circuit imprimé (30) est configurée pour être insérée dans une unité de commande du dispositif (14, 15, 16) et est reliée aux emplacements externes (3A, 3B) par le biais d'un câble, en particulier un câble FCC ou FPC.

10. Module encastrable de connecteur Ethernet (1, 1', 1") selon l'une des revendications 1 à 7, comportant un module enfichable PCB, lequel est relié à l'interface de contact Ethernet (9) de la carte de circuit imprimé (30) par le biais d'un câble, en particulier un câble FCC ou FPC et est configuré pour être inséré dans une unité de commande du dispositif (14, 15, 16).

11. Module encastrable de connecteur Ethernet (1, 1', 1") selon l'une des revendications précédentes, comportant une face avant (4), laquelle est prévue pour, dans l'état où le module encastrable de connecteur Ethernet (1, 1', 1") est encastré dans le dispositif (14, 15, 16), constituer une partie d'un extérieur (5) du boîtier (6) du dispositif (14, 15, 16), dans lequel une ouverture d'insertion respective est disposée sur cette face avant (4) pour chacun des deux emplacements externes (3A, 3B) afin d'accueillir un connecteur de câble (17) insérable dans l'emplacement externe (3A, 3B) respectif.

12. Module encastrable de connecteur Ethernet (1, 1', 1") selon l'une des revendications précédentes, comportant une plaque de montage commune ainsi que des parties de boîtier supplémentaires, lesquelles sont prévues pour un arrangement dans le dispositif (14, 15, 16), dans l'état où le module encastrable de connecteur Ethernet (1, 1', 1") est encastré dans le dispositif (14, 15, 16), dans lequel la plaque de montage commune comporte la mesure de fixation (8), en particulier sous la forme de perforations destinées à accueillir des moyens de fixation pour fixer la plaque de montage sur le boîtier (6) du dispositif (14, 15, 16).

13. Module encastrable de connecteur Ethernet (1, 1', 1") selon la revendication 12, dans lequel l'élément de bride commun du double connecteur d'appareil (2) est configuré pour fournir la plaque de montage du module encastrable de connecteur Ethernet (1, 1', 1").

14. Module encastrable de connecteur Ethernet (1, 1', 1") selon l'une des revendications précédentes, dans lequel
• des éléments de contact d'un des deux emplacements externes (3A) sont reliés, de manière interne au module, à une entrée de signal (11) du composant distributeur (10),
• une première sortie de signal (12) du composant distributeur (10), laquelle est différente de l'entrée de signal (11), est reliée, de manière interne au module, à des éléments de contact de l'autre emplacement externe (3B), et
• une deuxième sortie de signal (13) du composant distributeur (10), laquelle est différente de l'entrée de signal (11) et de la première sortie de signal (12), est reliée, de manière interne au module, à l'interface de contact Ethernet (9) de la carte de circuit imprimé (30).

15. Module encastrable de connecteur Ethernet (1, 1', 1") selon la revendication 14, comportant un bloc secteur (27) relié au composant distributeur (10), destiné à recevoir un signal électrique d'entrée et à fournir un signal électrique de sortie pour l'alimentation électrique du composant distributeur (10), dans lequel
• le module encastrable de connecteur Ethernet (1, 1', 1") comporte en outre une interface de raccordement électrique (28) séparée et reliée au bloc secteur (27) destinée à raccorder une alimentation électrique externe pour alimenter le bloc secteur (27) avec le signal électrique d'entrée, et/ou
• celui des deux emplacements externes (3A) qui est relié, de manière interne au module, à l'entrée de signal (11) du composant distributeur (10) est en outre relié au bloc secteur (27) et est configuré de telle sorte qu'un signal d'entrée fourni par le biais de ce même emplacement externe (3A) est séparé en une composante de données (29A) fournissant une transmission de données et en une composante d'alimentation électrique (29B) fournissant une alimentation électrique du bloc secteur, dans lequel la composante d'alimentation électrique (29B) est acheminée au bloc secteur (27) et la composante de données (29A) est acheminée à l'entrée de signal (11) du composant distributeur (10).
